# FASCICULE DE BREVET EUROPEEN

(11) **EP 3 978 794 B1**
(45) Date de publication et mention de la délivrance du brevet: **12.07.2023**
(21) Numéro de dépôt: 21198175.8
(22) Date de dépôt: 22.09.2021
(51) Int. Cl.: F17C 13/04

(54) **ROBINET ET DISPOSITIF DE FOURNITURE DE FLUIDE SOUS PRESSION**
VENTIL UND VORRICHTUNG FÜR FLUID UNTER DRUCK
VALVE AND DEVICE FOR DELIVERY OF PRESSURIZED FLUID

(30) Priorité: 05.10.2020 FR 2010129
(43) Date de publication de la demande: 06.04.2022
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: LIGONESCHE, Reanud, 78350 LES LOGES-EN-JOSAS (FR); ONDO, Olivier, 78350 LES LOGES-EN-JOSAS (FR); FRENAL, Antoine, 78350 LES LOGES-EN-JOSAS (FR); BROECHLER, Johan, 7440 LINTGEN (LU); LAMIABLE, Morgan, 7440 LINTGEN (LU); KAICHINGER, Arnaud, 7440 LINTGEN (LU)
(74) Mandataire: Air Liquide

(56) Documents cités:
- FR-A1- 2 991 750
- FR-A1- 3 054 289
- FR-A1- 3 054 290
- FR-A1- 3 092 643

## Description

L'invention concerne un robinet et un dispositif de fourniture de fluide sous pression.

L'invention concerne plus particulièrement un robinet pour fluide sous pression, avec ou sans détendeur de pression intégré, comprenant un corps abritant un circuit de fluide ayant une extrémité amont destinée à être mise en relation avec une réserve de fluide sous pression et une extrémité aval destinée à être mise en relation avec un appareil utilisateur, le circuit comprenant une vanne de contrôle du débit dans le circuit, la vanne étant commandée par un organe d'actionnement mobile pour commander l'ouverture ou la fermeture de cette dernière, le robinet comprenant une extrémité inférieure de montage munie d'organe(s) d'accrochage mobile(s) destiné(s) à coopérer avec un ou des organes d'accrochage complémentaires pour former un système de connexion rapide du robinet sur une source de gaz ou un circuit, le robinet comprenant en outre un organe de verrouillage de(s) organe(s) d'accrochage monté mobile sur le corps du robinet entre une première position et une seconde position par rapport au corps, dans sa première position l'organe de verrouillage ne bloquant pas le déplacement de(s) organe(s) d'accrochage et, dans sa seconde position, l'organe de verrouillage bloquant le déplacement de(s) organes d'accrochage, l'organe de verrouillage comprenant une première extrémité destinée coopérer le ou les organes d'accrochage en vue de leur blocage lorsque ledit organe de verrouillage est dans sa seconde position, et une seconde extrémité de préhension destinée à déplacer manuellement l'organe de verrouillage dans sa première position, le robinet comprenant à une extrémité supérieure, une tête fixe.

Le document FR3054290A1 décrit un tel robinet et dispositif. L'organe de verrouillage et de déverrouillage de l'accrochage décrit dans ce document est un manchon cylindrique accessible sur la périphérie du robinet.

Un but de l'invention est de proposer un mécanisme plus ergonomique et notamment un organe de moins sujet à d'éventuels chocs, déformations et moins susceptible de permettre l'intrusion de corps non voulus dans des creux ou lumières du robinet.

A cette fin, le robinet selon l'invention, par ailleurs conforme à la définition générique qu'en donne le préambule ci-dessus, est essentiellement caractérisé en ce que l'extrémité de préhension est située dans un logement de la tête et est mobile dans la tête entre une position haute au moins partiellement escamotée dans la tête lorsque l'organe de verrouillage est dans sa première position et une position basse faisant moins partiellement saillie en-dessous de la tête lorsque l'organe de verrouillage est dans sa seconde position.

Par ailleurs, des modes de réalisation de l'invention peuvent comporter l'une ou plusieurs des caractéristiques suivantes :
- le robinet comporte une coque rigide fixe disposée autour du corps et autour d'au moins une partie de l'organe de verrouillage à l'exception de l'extrémité de préhension,
- l'extrémité de préhension comprend une ou plusieurs parties situées latéralement par rapport à un axe central du robinet orienté selon la direction inférieure/supérieure du robinet,
- l'extrémité de préhension comprend deux parties situées respectivement à deux extrémités latérales opposées de la tête, c'est-à-dire de part et d'autre de l'axe central du robinet orienté selon la direction inférieure/supérieure du robinet,
- l'extrémité de préhension comprend deux parties situées respectivement à deux extrémités latérales opposées de la tête, c'est-à-dire de part et d'autre de l'axe central du robinet orienté selon la direction inférieure/supérieure du robinet,
- le(s) organes d'accrochage comprennent des billes ou griffes,
- l'organe de verrouillage est mobile en translation sur le corps du robinet,
- le circuit du robinet comprend un organe de détente de pression à une valeur déterminée fixe ou réglable
- l'organe de verrouillage est sollicité vers sa seconde position par un organe de rappel.

L'invention concerne également un dispositif de fourniture de fluide sous pression, notamment de gaz sous pression, comprenant un premier ensemble fonctionnel comportant au moins une bouteille de fluide sous pression reliée à un premier robinet, le premier robinet comprenant un circuit interne de fluide comportant un clapet d'isolation, le dispositif comportant un second robinet formant une entité physique distincte du premier robinet, le second robinet étant muni d'un circuit interne de fluide, le premier robinet et le second robinet comprenant des organes d'accrochage respectifs formant un système de connexion rapide male/femelle amovible du second robinet sur le premier robinet, le second robinet est un robinet conforme à l'une quelconque des caractéristiques ci-dessus ou ci-dessous. L'invention peut concerner également tout dispositif ou procédé alternatif comprenant toute combinaison des caractéristiques ci-dessus ou ci-dessous dans le cadre des revendications. D'autres particularités et avantages apparaîtront à la lecture de la description ci-après, faite en référence aux figures dans lesquelles :
[Fig. 1] représente une vue de côté, en coupe schématique et partielle, illustrant un exemple de réalisation d'un robinet selon l'invention raccordé à une source de fluide sous pression et dans une première configuration de fonctionnement,
[Fig. 2] représente une vue analogue à celle de la figure 1 dans laquelle le robinet est dans une seconde configuration de fonctionnement,
[Fig. 3] représente une vue en coupe et de côté, schématique et partielle, illustrant un autre exemple de réalisation du robinet selon l'invention et d'une source de fluide sous pression, le robinet étant séparé de ladite source de fluide,
[Fig. 4] représente une vue en coupe et de côté, schématique et partielle, d'un autre mode de réalisation du robinet dans la première configuration de fonctionnement,
[Fig. 5] représente une vue analogue du robinet de la [Fig. 4] dans la seconde configuration de fonctionnement.

Le robinet 1 pour fluide sous pression représenté schématiquement peut être un robinet avec ou sans détendeur de pression intégré.

Le robinet 1 comprend un corps 2 abritant un circuit 3 de fluide ayant une extrémité 4 amont destinée à être mise en relation avec une réserve de fluide sous pression (par exemple gaz sous pression) et une extrémité 5 aval destinée à être mise en relation avec un appareil utilisateur (par exemple au niveau d'un raccord de sortie).

De préférence le corps 2 est une entité fonctionnelle unique non dissociable notamment lorsque le robinet est en configuration d'utilisation. Le robinet 1 peut notamment être raccordé à une bouteille 20 ou un ensemble de bouteilles de fluide sous pression.

Le circuit 3 peut comprendre classiquement une vanne 6 de contrôle du débit dans le circuit 3. La vanne 6 peut être un clapet d'isolement. Comme illustré schématiquement un régulateur 12 de débit ou de pression peut également être prévu dans le circuit 3.

Au moins la vanne 6 peut être pilotée par un organe 7 d'actionnement mobile (manuel et/ou piloté à distance) pour commander l'ouverture ou la fermeture de cette dernière. Dans l'exemple représente, cet organe 7 d'actionnement est un levier pivotant sur le corps 2. Bien entendu, cet organe 7 d'actionnement pourrait être un volant rotatif et/ou un bouton poussoir par exemple.

Le robinet 1 comprend une extrémité inférieure de montage munie d'organes 11 d'accrochage mobiles destinés à coopérer avec des organes d'accrochage complémentaires pour former un système de connexion rapide du robinet 1 sur une source de gaz ou un circuit.

Les organes 11 mobiles d'accrochage comprennent par exemple des éléments mobiles (billes et/ou griffes par exemple) qui viennent s'accrocher sur des logements conjugués.

Le robinet 1 comporte un organe 10 de verrouillage et de déverrouillage monté mobile autour du corps 2 du robinet 1 entre une première position et une seconde position par rapport au corps 2. Dans sa première position l'organe 10 de verrouillage ne bloque pas le déplacement des organe(s) 11 d'accrochage. Dans cette position, la connexion rapide n'est pas verrouillée et le robinet 1 peut être séparé mécaniquement de son support et peut notamment être raccordé à un support conjugué. Dans sa seconde position, l'organe 10 de verrouillage bloque le déplacement de(s) organes 11 d'accrochage. Dans cette position, la connexion mécanique est verrouillée et le robinet 1 ne peut pas être séparé mécaniquement de son support sans déplacer à nouveau l'organe 10 de verrouillage vers sa première position (il s'agit d'une mesure de sécurité de la liaison mécanique permettant un transfert de fluide à haute pression depuis ou vers le robinet 1).

Par exemple, dans sa première position, l'organe 10 de verrouillage ne bloque pas le déplacement des organes 11 mobiles d'accrochage (connexion-déconnexion possible cf. [Fig. 1] avec par exemple écartement des organes 11 d'accrochage) tandis que dans sa seconde position, l'organe 10 de verrouillage 10 bloque le déplacement des organes 11 mobiles (déconnexion et éventuellement connexion impossibles, cf. [Fig. 2] par exemple écartement impossible).

Par exemple, selon sa position relativement aux organes 11 d'accrochage, l'organe 10 de verrouillage forme ou non une butée pour le déplacement de ces derniers (pour leur écartement par exemple).

De préférence, l'organe 10 de verrouillage est mobile en translation verticalement (haut/bas) sur le corps 2 du robinet 1. Par exemple, l'organe 10 de verrouillage est sollicité vers sa seconde position (basse) par un organe 13 de rappel tel qu'un ressort par exemple). Lors du raccordement de l'extrémité inférieure de montage sur un support ayant des organes d'accrochage complémentaires, l'organe 10 de verrouillage est libéré (par exemple par poussée sur son extrémité inférieure) et se déplace automatiquement en position de verrouillage (seconde position).

Comme illustré, l'organe 10 de verrouillage peut comprendre une portion tubulaire disposée autour d'au moins une partie du corps 2 du robinet 1.

L'organe 10 de verrouillage comprend une première extrémité 101 inférieure destinée à bloquer les organe(s) 11 d'accrochage dans la seconde position, et une seconde extrémité 102 supérieure de préhension destinée à déplacer manuellement l'organe 10 de verrouillage dans sa première position.

Dans ce qui précède et suit on désigne par « supérieur » et inférieure » les positions relatives verticales des éléments lorsque le robinet est en position d'utilisation (monté verticalement sur l'extrémité supérieure d'un réservoir par exemple, par exemple selon un axe A vertical).

Le robinet 1 comprend à une extrémité supérieure, une tête 8 fixe par rapport au corps 2. La tête 8 forme par exemple une saillie latérale en T verticalement à la façon d'un chapeau de champignon.

Selon une particularité avantageuse, l'extrémité 102 de préhension est située dans un logement de la tête 8 et est mobile dans la tête 8 entre une position haute au moins partiellement escamotée dans la tête 8 lorsque l'organe 10 de verrouillage est dans sa première position (cf. [Fig. 1]) et une position basse faisant moins partiellement saillie en-dessous de la tête 8 lorsque l'organe 10 de verrouillage est dans sa seconde position (cf. [Fig. 2]).

De cette façon, l'extrémité 102 de préhension peut être actionnée manuellement vers le haut (remontée par le bout des doigts tel que schématisé à la [Fig. 2]). Par exemple, ce déplacement de la seconde vers la première position est réalisé en pinçant avec la main le dessus de la tête 8 et le dessous de l'extrémité de préhension 102.

Comme illustré, l'extrémité 102 de préhension comprend de préférence deux parties situées respectivement à deux extrémité latérales opposées de la tête 8. C'est -à-dire de part et d'autre de l'axe A central orienté selon la direction inférieure/supérieure du robinet 1. Ainsi, la manipulation de l'organe 10 de verrouillage peut être réalisé à deux mains au niveau de ces deux côtés.

De préférence, le robinet 1 comporte une coque 9 extérieure rigide fixe disposée autour du corps 2 et autour d'au moins une partie de l'organe 10 de verrouillage à l'exception de l'extrémité 102 de préhension. Cette coque 9 est par exemple fixée par rapport au corps et cache l'essentiel de l'organe 10 de verrouillage et des orifices et mécanismes à l'exception de l'extrémité 102 de préhension et éventuellement de l'extrémité inférieure de l'organe 10 de verrouillage.

Ceci protège le robinet 1 et notamment l'organe 10 de verrouillage et les mécanismes sur la périphérie du corps 2 du robinet. Ceci permet de protéger notamment contre l'intrusion de saletés, doigts ou autre dans des espaces creux.

La [Fig. 3] illustre un dispositif 100 de fourniture de fluide sous pression, notamment de gaz sous pression, comprenant un premier ensemble 20, 30, 1 1 1 fonctionnel comportant au moins une bouteille 20 de fluide sous pression reliée à un premier robinet 30 et munie d'un chapeau 111. Ce premier ensemble est prévu pour coopérer cas échéant avec un second robinet 1 tel que décrit ci-dessus.

Le second robinet 1 forme une entité physique distincte du premier robinet 30. Le second robinet 1 tel que décrit précédemment est raccordable (mécaniquement et fluidiquement) au premier robinet 30. Le premier 30 robinet et le second 1 robinet possèdent ainsi des organes 7, 11 d'accrochages respectifs formant un système de connexion rapide male/femelle amovible du second robinet 1 sur le premier 30.

Le premier 30 robinet comprend un circuit 13 interne de fluide comportant par exemple au moins un clapet 40 d'isolation. En plus ou à la place de la vanne 6, le second robinet 1 peut comporter un organe 17 mobile (tel qu'un pousse-clapet) pour commander l'ouverture ou la fermeture du clapet 40 d'isolation du premier robinet 30. L'organe 17 mobile est par exemple commande par l'organe 7 d'actionnement (levier 7 ou équivalent). Lorsque les deux robinets 1, 30 sont raccordes une liaison fluidique peut être établie entre les circuits internes 13, 3 des deux robinets.

Lorsque le second robinet 1 est raccordé (monté) sur le premier 30 robinet (cf. [Fig. 1] et [Fig. 2]), l'organe 10 de verrouillage est déplacé vers le bas pour verrouiller la connexion rapide. Pour la séparation des deux robinets, l'utilisateur déplace l'organe 10 de verrouillage vers le haut comme décrit ci-dessus pour libérer les organes 11 d'accrochage.

Le déplacement de l'organe 10 de verrouillage entre sa première position (cf. [Fig. 1]) et sa seconde position par rapport au corps 2 (cf. [Fig. 2]) fait ressortir l'extrémité de préhension au bas de la tête 8.

Cette saillie ou non de l'extrémité de préhension au bas de la tête 8, outre son ergonomie, renseigne visuellement l'utilisateur sur l'état de raccordement mécanique du robinet (verrouillage ou non).

## Revendications

1. Robinet pour fluide sous pression, avec ou sans détendeur de pression intégré, comprenant un corps (2) abritant un circuit (3) de fluide ayant une extrémité (4) amont destinée à être mise en relation avec une réserve de fluide sous pression et une extrémité (5) aval destinée à être mise en relation avec un appareil utilisateur, le circuit (3) comprenant une vanne (6) de contrôle du débit dans le circuit (3), la vanne (6) étant commandée par un organe (7) d'actionnement mobile pour commander l'ouverture ou la fermeture de cette dernière, le robinet (1) comprenant une extrémité inférieure de montage munie d'organe(s) (11) d'accrochage mobile(s) destiné(s) à coopérer avec un ou des organes d'accrochage complémentaires pour former un système de connexion rapide du robinet (1) sur une source de gaz ou un circuit, le robinet (1) comprenant en outre un organe (10) de verrouillage de(s) organe(s) (11) d'accrochage monté mobile sur le corps (2) du robinet (1) entre une première position et une seconde position par rapport au corps (2), dans sa première position l'organe (10) de verrouillage ne bloquant pas le déplacement de(s) organe(s) (11) d'accrochage et, dans sa seconde position, l'organe (10) de verrouillage bloquant le déplacement de(s) organes (11) d'accrochage, l'organe (10) de verrouillage comprenant une première extrémité (101) destinée coopérer le ou les organes (11) d'accrochage en vue de leur blocage lorsque ledit organe (10) de verrouillage est dans sa seconde position, et une seconde extrémité (102) de préhension destinée à déplacer manuellement l'organe (10) de verrouillage dans sa première position, le robinet (1) comprenant à une extrémité supérieure, une tête (8) fixe, **caractérisé en ce que** l'extrémité (102) de préhension est située dans un logement de la tête (8) et est mobile dans la tête (8) entre une position haute au moins partiellement escamotée dans la tête (8) lorsque l'organe (10) de verrouillage est dans sa première position et une position basse faisant moins partiellement saillie en-dessous de la tête (8) lorsque l'organe (10) de verrouillage est dans sa seconde position.

2. Robinet selon la revendication 1, **caractérisé en ce qu'**il comporte une coque (9) rigide fixe disposée autour du corps (2) et autour d'au moins une partie de l'organe (10) de verrouillage à l'exception de l'extrémité (102) de préhension.

3. Robinet selon la revendication 1 ou 2, **caractérisé en ce que** l'extrémité (102) de préhension comprend une ou plusieurs parties situées latéralement par rapport à un axe (A) central du robinet orienté selon la direction inférieure/supérieure du robinet (1).

4. Robinet selon la revendication 3, **caractérisé en ce que** l'extrémité (102) de préhension comprend deux parties situées respectivement à deux extrémités latérales opposées de la tête (8), c'est-à-dire de part et d'autre de l'axe (A) central du robinet orienté selon la direction inférieure/supérieure du robinet (1).

5. Robinet selon l'une quelconque des revendications 1 à 4, **caractérisé en ce que** le(s) organes (11) d'accrochage comprennent des billes ou griffes.

6. Robinet selon l'une quelconque des revendications 1 à 5, **caractérisé en ce que** l'organe (10) de verrouillage est mobile en translation sur le corps (2) du robinet (1).

7. Robinet selon l'une quelconque des revendications 1 à 6, **caractérisé en ce que** le circuit (3) du robinet (1) comprend un organe de détente de pression à une valeur déterminée fixe ou réglable.

8. Robinet selon l'une quelconque des revendications 1 à 7, **caractérisé en ce que** l'organe (10) de verrouillage est sollicité vers sa seconde position par un organe (13) de rappel.

9. Dispositif de fourniture de fluide sous pression, notamment de gaz sous pression, comprenant un premier ensemble (20, 30, 111) fonctionnel comportant au moins une bouteille (20) de fluide sous pression reliée à un premier robinet (30), le premier (30) robinet comprenant un circuit (13) interne de fluide comportant un clapet (40) d'isolation, le dispositif (100) comportant un second robinet (1) formant une entité physique distincte du premier robinet (30), le second robinet (1) étant muni d'un circuit (3) interne de fluide, le premier (30) robinet et le second (1) robinet comprenant des organes (7, 11) d'accrochage respectifs formant un système de connexion rapide male/femelle amovible du second robinet (1) sur le premier (30) robinet, **caractérisé en ce que** le second robinet (1) est un robinet conforme à l'une quelconque des revendications 1 à 8.

## Patentansprüche

1. Hahn für ein unter Druck stehendes Fluid, mit oder ohne integriertem Druckminderer, umfassend einen Körper (2), der einen Fluidkreislauf (3) aufnimmt, der ein stromaufwärtiges Ende (4) aufweist, das dazu bestimmt ist, mit einem Vorrat von unter Druck stehendem Fluid verbunden zu sein, und ein stromabwärtiges Ende (5), das dazu bestimmt ist, mit einem Abnehmer verbunden zu sein, wobei der Kreislauf (3) ein Ventil (6) zur Steuerung der Durchflussmenge im Kreislauf (3) umfasst, wobei das Ventil (6) durch ein bewegliches Betätigungsorgan (7) gesteuert wird, um das Öffnen oder Schließen des Ventils zu steuern, wobei der Hahn (1) ein unteres Montageende umfasst, das mit einem oder mehreren beweglichen Befestigungsorganen (11) versehen ist, die dazu bestimmt sind, mit einem oder mehreren komplementären Befestigungsorganen zusammenzuwirken, um ein System zur schnellen Verbindung des Hahns (1) mit einer Gasquelle oder einem Kreislauf zu bilden, wobei der Hahn (1) ferner ein Organ (10) zum Verriegeln des Befestigungsorgans bzw. der Befestigungsorgane (11) umfasst, das beweglich am Körper (2) des Hahns (1) zwischen einer ersten Position und einer zweiten Position in Bezug auf den Körper (2) montiert ist, wobei das Verriegelungsorgan (10) in seiner ersten Position die Bewegung des Befestigungsorgans bzw. der Befestigungsorgane (11) nicht blockiert und wobei das Verriegelungsorgan (10) in seiner zweiten Position die Bewegung des Befestigungsorgans bzw. der Befestigungsorgane (11) blockiert, wobei das Verriegelungsorgan (10) ein erstes Ende (101), das dazu bestimmt ist, mit dem (den) Befestigungsorgan(en) (11) zwecks ihrer Verriegelung zusammenzuwirken, wenn sich das Verriegelungsorgan (10) in seiner zweiten Position befindet, und ein zweites Greifende (102) zum manuellen Bewegen des Verriegelungsorgans (10) in seine erste Position umfasst, wobei der Hahn (1) an einem oberen Ende einen feststehenden Kopf (8) umfasst, **dadurch gekennzeichnet, dass** sich das Greifende (102) in einer Aufnahme des Kopfes (8) befindet und im Kopf (8) zwischen einer oberen Position, die zumindest teilweise in den Kopf (8) eingezogen ist, wenn sich das Verriegelungsorgan (10) in seiner ersten Position befindet, und einer unteren Position, die zumindest teilweise unter dem Kopf (8) vorsteht, wenn sich das Verriegelungsorgan (10) in seiner zweiten Position befindet, bewegbar ist.

2. Hahn nach Anspruch 1, **dadurch gekennzeichnet, dass** er eine feststehende starre Schale (9) aufweist, die um den Körper (2) und um mindestens einen Teil des Verriegelungsorgans (10) mit Ausnahme des Greifendes (102) angeordnet ist.

3. Hahn nach Anspruch 1 oder 2, **dadurch gekennzeichnet, dass** das Greifende (102) einen oder mehrere Teile umfasst, die sich seitlich von einer Mittelachse (A) des Hahns, die in der unteren/oberen Richtung des Hahns (1) ausgerichtet ist, befinden.

4. Hahn nach Anspruch 3, **dadurch gekennzeichnet, dass** das Greifende (102) zwei Teile umfasst, die sich jeweils an zwei gegenüberliegenden seitlichen Enden des Kopfes (8), d. h. auf beiden Seiten der Mittelachse (A) des Hahns, die in der unteren/oberen Richtung des Hahns (1) ausgerichtet ist, befinden.

5. Hahn nach einem der Ansprüche 1 bis 4, **dadurch gekennzeichnet, dass** das (die) Befestigungsorgan(e) (11) Kugeln oder Klauen umfasst (umfassen).

6. Hahn nach einem der Ansprüche 1 bis 5, **dadurch gekennzeichnet, dass** das Verriegelungsorgan (10) am Körper (2) des Hahns (1) translatorisch bewegbar ist.

7. Hahn nach einem der Ansprüche 1 bis 6, **dadurch gekennzeichnet, dass** der Kreislauf (3) des Hahns (1) ein Organ zur Druckentlastung auf einen bestimmten festen oder einstellbaren Wert umfasst.

8. Hahn nach einem der Ansprüche 1 bis 7, **dadurch gekennzeichnet, dass** das Verriegelungsorgan (10) durch ein Vorspannorgan (13) in seine zweite Position vorgespannt ist.

9. Vorrichtung zum Zuführen von unter Druck stehendem Fluid, insbesondere von unter Druck stehendem Gas, umfassend eine erste funktionelle Einheit (20, 30, 111) mit mindestens einer Flasche (20) für unter Druck stehendes Fluid, die mit einem ersten Hahn (30) verbunden ist, wobei der erste Hahn (30) einen internen Fluidkreislauf (13) mit einem Absperrventil (40) umfasst, wobei die Vorrichtung (100) einen zweiten Hahn (1) aufweist, der eine vom ersten Hahn (30) verschiedene physische Einheit bildet, wobei der zweite Hahn (1) mit einem internen Fluidkreislauf (3) versehen ist, wobei der erste Hahn (30) und der zweite Hahn (1) jeweilige Befestigungsorgane (7, 11) umfassen, die ein lösbares Stecker-/Buchsensystem zur Schnellverbindung des zweiten Hahns (1) mit dem ersten Hahn (30) bilden, **dadurch gekennzeichnet, dass** der zweite Hahn (1) ein Hahn nach einem der Ansprüche 1 bis 8 ist.

## Claims

1. Valve for pressurized fluid, with or without integrated pressure reducer, comprising a body (2) housing a fluid circuit (3) having an upstream end (4) intended to be placed in communication with a pressurized fluid reserve and a downstream end (5) intended to be placed in communication with a user apparatus, the circuit (3) comprising a valve (6) for controlling the flow rate in the circuit (3), the valve (6) being controlled by a movable actuating member (7) in order to control the opening or the closing thereof, the valve (1) comprising a lower mounting end provided with movable coupling member(s) (11) intended to cooperate with one or more complementary coupling members to form a quick connection system between the valve (1) and a gas source or a circuit, the valve (1) further comprising a member (10) for locking the coupling member(s) (11) that is mounted movably on the body (2) of the valve (1) between a first position and a second position with respect to the body (2), with, in its first position, the locking member (10) not blocking the movement of the coupling member(s) (11) and, in its second position, the locking member (10) blocking the movement of the coupling member(s) (11), the locking member (10) comprising a first end (101) intended to cooperate with the coupling member(s) (11) for the blocking thereof when said locking member (10) is in its second position, and a second gripping end (102) intended to manually move the locking member (10) into its first position, the valve (1) comprising, at an upper end, a fixed head (8), **characterized in that** the gripping end (102) is situated in a housing of the head (8) and is movable in the head (8) between a top position at least partially retracted into the head (8) when the locking member (10) is in its first position, and a bottom position projecting at least partially beneath the head (8) when the locking member (10) is in its second position.

2. Valve according to Claim 1, **characterized in that** it comprises a fixed rigid shell (9) arranged around the body (2) and around at least part of the locking member (10), with the exception of the gripping end (102).

3. Valve according to Claim 1 or 2, **characterized in that** the gripping end (102) comprises one or more parts situated laterally with respect to a central axis (A) of the valve oriented in the lower/upper direction of the valve (1).

4. Valve according to Claim 3, **characterized in that** the gripping end (102) comprises two parts situated respectively at two opposite lateral ends of the head (8), that is to say on either side of the central axis (A) of the valve oriented in the lower/upper direction of the valve (1).

5. Valve according to any one of Claims 1 to 4, **characterized in that** the coupling member(s) (11) comprise balls or claws.

6. Valve according to any one of Claims 1 to 5, **characterized in that** the locking member (10) is movable in translation on the body (2) of the valve (1).

7. Valve according to any one of Claims 1 to 6, **characterized in that** the circuit (3) of the valve (1) comprises a member for reducing pressure to a fixed or adjustable predetermined value.

8. Valve according to any one of Claims 1 to 7, **characterized in that** the locking member (10) is urged towards its second position by a return member (13).

9. Device for supplying pressurized fluid, notably pressurized gas, comprising a first functional assembly (20, 30, 111) comprising at least one pressurized fluid cylinder (20) connected to a first valve (30), the first valve (30) comprising an internal fluid circuit (13) comprising an isolation valve (40), the device (100) comprising a second valve (1) forming a physical entity that is separate from the first valve (30), the second valve (1) being provided with an internal fluid circuit (3), the first valve (30) and the second valve (1) comprising respective coupling members (7, 11) forming a removable male/female quick connection system between the second valve (1) and the first valve (30), **characterized in that** the second valve (1) is a valve according to any one of Claims 1 to 8.
